# EUROPÄISCHE PATENTSCHRIFT

(11) **EP 3 336 275 B1**
(45) Veröffentlichungstag und Bekanntmachung des Hinweises auf die Patenterteilung: **02.10.2019**
(21) Anmeldenummer: 17195761.6
(22) Anmeldetag: 10.10.2017
(51) Int. Cl.: E04F 10/02, E04F 10/06

(54) **MARKISENTUCH-FIXIER- UND -FÜHRUNGSEINRICHTUNG**
AWNING CLOTH FIXING AND GUIDING DEVICE
DISPOSITIF DE FIXATION DE TOILE ET DISPOSITIF DE GUIDAGE

(30) Priorität: 13.12.2016 DE 102016224876
(43) Veröffentlichungstag der Anmeldung: 20.06.2018
(73) Patentinhaber: markilux GmbH + Co. KG, 48282 Emsdetten (DE)
(72) Erfinder: Becks, Daniel, 48282 Emsdetten (DE); Kröner, Sven, 48369 Saerbeck (DE)
(74) Vertreter: Hübner, Gerd

(56) Entgegenhaltungen:
- EP-A2- 2 345 772
- EP-B1- 0 858 930
- DE-C1- 19 716 196

## Beschreibung

Die vorliegende Patentanmeldung nimmt die Priorität der deutschen Patentanmeldung DE 10 2016 224 876.6 in Anspruch.

Die Erfindung betrifft eine Markisentuch-Fixier- und -Führungseinrichtung mit den im Oberbegriff des Patentanspruches 1 angegebenen Merkmalen. Eine derartige Einrichtung ist durch offenkundige Vorbenutzung der Anmelderin unter der Bezeichnung "Tracfix" bekannt - siehe https://www.markilux.com/de/press/technik-erhaelt-feintuning-unterglas-und-vertikalmarkise-markilux-879/876-mit-leichtlaeufigem .

Zum besseren Verständnis dieses Standes der Technik wird die entsprechende Konstruktion anhand der Fig. 8 näher erläutert. So weist die Markisentuch-Fixier- und -Führungseinrichtung (im Folgenden "MFF-Einrichtung"') ein Markisentuch 1 mit einer in Ausfallrichtung A der Markise verlaufenden Seitenkante 2 und einer quer dazu verlaufenden Ausfallkante 3 auf. Ferner ist ein Ausfallprofil 4 der Markise vorgesehen, in dem die Ausfallkante 3 des Markisentuchs 1 in nicht gezeigter, üblicher Weise über einen Saum mit einem Keder verankert ist. An der Seitenkante 2 des Markisentuchs 1 ist ein Führungssteg 5 über die gesamte Länge angeformt, der ähnlich wie eine Seite eines Reißverschlusses ausgebildet ist. Dieser Führungssteg 5 läuft in einer hinterschnittenen Nut 6 einer seitlichen Führungsschiene 7, die in Ausfallrichtung A verläuft und zur Führung des Ausfallprofils 4 an seinem jeweiligen Ende beim Aus- und Einfahren der Markise dient.

Wie aus Fig. 8 deutlich wird, ist am Markisentuch 1 in dessen Eckbereich 8 zwischen Seitenkante 2 und Ausfallkante 3 eine Klemmzone Z vorgesehen, in der das Markisentuch 1 über eine Klemmeinrichtung K' mittelbar mit dem Ausfallprofil 4 über dessen endseitige Abdeckkappe 9' verbunden ist. Bei der Klemmeinrichtung K' nach dem Stand der Technik ist an der Abdeckkappe 9' ein nach außen vorspringender Klemmbacken 10' vorgesehen, auf den der Eckbereich 8 des Markisentuchs 1 als Klemmzone Z aufgelegt wird. Zur Fixierung des Eckbereichs 8 in dieser Klemmzone Z wird dann eine Klemmplatte 11' mittels zweier Blechschrauben 12' mit dem Klemmbacken 10' verschraubt.

Bei dieser Lösung nach dem Stand der Technik besteht das Problem, dass die Montage viel Fingerspitzengefühl erfordert, da das Markisentuch 1 mit seinem Eckbereich 8 sauber auf dem Klemmbacken 10' gehalten, die Klemmplatte 11' aufgelegt und anschließend dieses "Paket" mit den beiden Blechschrauben 12' fixiert werden muss. Darüber hinaus ist die Gefahr gegeben, dass bei dem Einschrauben der Blechschrauben 12' in den aus Kunststoff bestehenden Klemmbacken 10' die Schrauben 12' "überdreht" werden und die Verbindung damit nicht stabil ist. Dieser Montagefehler führt dann dazu, dass die gesamte Abdeckkappe 9' ausgetauscht werden muss.

Der Vollständigkeit halber ist an dieser Stelle darauf hinzuweisen, dass die Klemmeinrichtung K - wie gezeigt - direkt am Ausfallprofil 4 oder auch an dessen Laufwagen zur Schiebeführung des Ausfallprofils 4 in der seitlichen Führungsschiene angeordnet sein kann.

Aus der DE 197 16 196 C1 ist eine Wintergartenmarkise bekannt, bei der die in Ausfallrichtung verlaufenden Seitenränder des Markisentuchs innerhalb einer Führungsschiene abgedeckt sind.

Die EP 0 858 930 B1 offenbart eine Plane mit Klemmvorrichtungen für Lastfahrzeuge.

Zurückkommend auf die oben geschilderte Problematik des Standes der Technik liegt der Erfindung die Aufgabe zugrunde, die Klemmeinrichtung für das Markisentuch so zu verbessern, dass unter Erzielung einer erheblichen Montagevereinfachung eine stabile, fehlerunempfindliche Verankerung der Klemmzone des Markisentuchs am Ausfallprofil gewährleistet ist.

Diese Aufgabe wird durch die im Anspruch 1 angegebenen Merkmale gelöst, wonach die Klemmeinrichtung zwei zwischen sich eine schlitzförmige Klemmaufnahme für die Klemmzone des Markisentuchs bildende Klemmbacken aufweist. Ferner ist die Klemmzone in flächiger Anlage mit einer gesonderten Klemmplatte in die Klemmaufnahme eingeführt und mittels einer in die Klemmplatte eingreifenden Verschraubung zwischen Klemmplatte und einem der Klemmbacken fixiert.

Durch die vorstehende Konstruktion wird die Klemmzone des Markisentuchs praktisch nach Art einer Sandwich-Anordnung zusammen mit der Klemmplatte zwischen den beiden Klemmbacken gehalten, was montagetechnisch einfach zu bewerkstelligen ist. Dadurch, dass die Verschraubung in die Klemmplatte eingreift, muss bei einem versehentlichen Überdrehen der Verschraubung nur die Klemmplatte, nicht mehr jedoch die ganze die Klemmeinrichtung tragende Komponente der MFF-Einrichtung, also beispielsweise die Abdeckkappe, getauscht werden.

In den abhängigen Ansprüchen sind bevorzugte Weiterbildungen der erfindungsgemäßen MFF-Einrichtung angegeben. So kann die mindestens eine Klemmschraube der Verschraubung den einen Klemmbacken als Gegenlager-Backen sowie die Klemmzone des Markisentuchs durchgreifen, um dann in die Klemmplatte eingeschraubt zu sein. Damit wird das Markisentuch zangenartig von der Klemmplatte und den Gegenlager-Backen gehalten, was eine überaus stabile Verbindung ergibt.

Da die Klemmplatte ein von der übrigen Klemmeinrichtung gesondertes Einzelteil ist, kann sie aus Metall gefertigt sein, wodurch die Verschraubung insbesondere durch zwei als Blechschrauben ausgeführte Klemmschrauben extrem stabil und unempfindlich gegen ein Überdrehen wird.

Zur weiteren Verbesserung der Stabilität der Klemmhalterung des Markisentuchs kann die mindestens eine Klemmschraube zusätzlich in den dem Gegenlager-Backen gegenüberliegenden Klemmbacken eingreifen. Sollte hier ein Überdrehen stattfinden, ist dies für die grundsätzliche stabile Halterung der Klemmplatte und des Markisentuchs am Gegenlager-Backen ohne negative Auswirkung. Insoweit muss dann kein Austausch der Komponente stattfinden.

Der dem Gegenlager-Backen gegenüberliegende Klemmbacken der Klemmeinrichtung kann bevorzugter Maßen als Führungsbacken für die Klemmplatte ausgebildet sein, was einer weiteren Montagevereinfachung zu Gute kommt. Insbesondere kann der Führungsbacken an seinen parallel zur Einschubrichtung der Klemmplatte verlaufenden Seiten Führungswangen für die Einschubbewegung der Klemmplatte aufweisen, die somit zusammen mit der Klemmzone des Markisentuchs quasi wie eine Münze in den Einwurfschlitz eines Automaten eingeschoben werden kann.

Gemäß einer weiteren bevorzugten Ausführungsform können dann an der der Klemmplatte zugewandten Flanke des Führungsbackens in Einschubrichtung rampenartig ansteigende Klemmstege angeordnet sein. Dies führt dazu, dass beim Einschieben der Klemmplatte mit dem Markisentuch diese bereits vor der Verschraubung in diesem Montagezustand ausreichend gesichert sind.

Wie an sich aus dem Stand der Technik bekannt ist, können die beiden Klemmbacken der Klemmeinrichtung an eine aus Kunststoff bestehende Abdeckkappe des Ausfallprofils oder dessen Laufwagen angeformt sein. An diesen Kunststoff-Komponenten kann die Klemmeinrichtung auf einfacher Weise einstückig angeformt werden, was bei einer direkten Verbindung mit dem Ausfallprofil werkzeugtechnisch weitaus schwieriger wäre.

Weitere Merkmale, Vorteile und Einzelheiten der Erfindung ergeben sich aus der nachfolgenden Beschreibung eines Ausführungsbeispiels anhand der beigefügten Zeichnungen. Es zeigen:
- Fig. 1: eine Teil-Unteransicht einer Markise,
- Fig. 2: eine teilweise geschnittene Ansicht der Markise aus Pfeilrichtung II nach Fig. 1,
- Fig. 3: eine teilweise geschnittene, vergrößerte Darstellung gemäß Detail III nach Fig. 2,
- Fig. 4: eine perspektivische Explosionsdarstellung eines Ausfallprofils mit MFF-Einrichtung der Markise gemäß Fig. 1 bis 3,
- Fig. 5: eine Seitenansicht der Abdeckkappe der Markise gemäß Fig. 1 bis 4 mit einer Klemmeinrichtung ohne Markisentuch,
- Fig. 6: eine Schnittdarstellung gemäß der Schnittlinie VI-VI nach Fig. 5,
- Fig. 7: eine perspektivische Darstellung der Abdeckkappe gemäß Fig. 5 und 6, sowie
- Fig. 8: eine perspektivische Explosionsdarstellung einer Markisen-Abdeckkappe mit Klemmeinrichtung nach dem Stand der Technik.

Wie aus den Fig. 1 bis 7 deutlich wird, weist die erfindungsgemäße Markise ein Markisentuch 1 mit einer in Ausfallrichtung A der Markise weisenden Seitenkante 2 und einer quer dazu verlaufenden Ausfallkante 3 auf. Letztere ist über einen nicht näher dargestellten Saum mit darin eingezogenem Keder im Ausfallprofil 4 der Markise verankert. An der Seitenkante 2 des Markisentuchs 1 ist ein Führungssteg 5 angeformt, der ähnlich einem Reißverschluss-Teil quer zu seiner Längsrichtung flexibel ausgeführt ist. Mit diesem Führungssteg 5 ist das Markisentuch 1 in der in Fig. 3 besonders deutlich zu erkennenden hinterschnittenen Nut 6 in der seitlichen Führungsschiene 7 verschiebbar geführt. Dadurch ist das Markisentuch 1 über seine gesamte Ausfalllänge über die Seitenkante 2 mit der Führungsschiene 7 gekoppelt, so dass die Markise besonders standfest gegen Windeinflüsse ist und ein Durchhängen des Markisentuches 1 vermieden wird.

Um das Markisentuch 1 mit dem seitlichen Führungssteg 5 stabil mit dem Ausfallprofil 4 zu verbinden, ist im Eckbereich 8 des Markisentuchs 1 zwischen der jeweiligen Seitenkante 2 und der Ausfallkante 3 eine (schraffiert angedeutete) Klemmzone Z vorgesehen, die durch einen Freischnitt des Markisentuchs 1 im Bereich der seitlichen Abdeckkappe 9 des Ausfallprofils 4 angelegt ist.

In dieser Klemmzone Z ist das Markisentuch 1 durch die als Ganzes mit K bezeichnete Klemmeinrichtung mit dem Ausfallprofil 4 wie folgt verbunden. Die Klemmeinrichtung K weist zwei zwischen sich eine schlitzförmige Klemmaufnahme 14 für die Klemmzone Z bildende Klemmbacken 15, 16 auf, die für sich jeweils flach-quaderförmig ausgebildet und einstückig aus dem Kunststoffmaterial der Abdeckkappe 9 ausgeformt sind. Der eine Klemmbacken ist als Gegenlager-Backen 15 in Einbauposition unten liegend angeordnet und weist zwei Durchtrittsöffnungen 17 für die beiden als Verschraubung V fungierenden Blechschrauben 12 (siehe Fig. 4) auf. Als weiteres Bauteil der Klemmeinrichtung K ist eine gesonderte Klemmplatte 11 aus Stahlblech vorgesehen, die in flächiger Anlage mit der Klemmzone Z des Markisentuchs 1 in die Klemmaufnahme 14 zwischen den beiden Backen 15, 16 eingeschoben wird. Das Markisentuch 1 kommt dabei zwischen Klemmplatte 11 und Gegenlager-Backen 15 zu liegen.

Der andere Backen ist als Führungsbacken 16 ausgeführt, der an seinen parallel zur Einschubrichtung E der Klemmplatte 11 und Klemmzone Z verlaufenden Seiten 18.1, 18.2 mit jeweils einer Führungswangen 19.1, 19.2 versehen ist, die unter Freilassung des Schlitzes für das Markisentuch 1 in Richtung zum Gegenlager-Backen 15 abstehen. Damit ist im Führungsbacken eine taschenförmige Aufnahme für die Klemmplatte 11 gebildet. Wie insbesondere aus Fig. 7 deutlich wird, weist die der Klemmplatte 11 in Einbauposition zugewandte Flanke 20 des Führungsbackens 16 in Einschubrichtung E rampenartig ansteigende Klemmstege 21 auf, mit deren Hilfe während der Montage die Klemmplatte 11 zusammen mit der Klemmzone Z des Markisentuchs 1 bereits vor Einschrauben der Blechschrauben 12 ausreichend fixiert wird.

Letztere werden über die Durchtrittsöffnungen 17 durch das Markisentuch 1 und die Klemmplatte 11 unter weiterem Eingriff in den Führungsbacken 16 eingeschraubt, um das Markisentuch 1 mit seiner Klemmzone Z höchst stabil an der Abdeckkappe 9 des Ausfallprofils 4 zu fixieren. Damit wird das Markisentuch 1 mit der Bewegung des Ausfallprofils 4 sauber in der Führungsschiene 7 in und entgegen der Ausfallrichtung A mitgeführt.

## Patentansprüche

1. Markisentuch-Fixier- und -Führungseinrichtung umfassend
- ein Markisentuch (1) mit einer in Ausfallrichtung (A) der Markise verlaufenden Seitenkante (2) und einer quer dazu verlaufenden Ausfallkante (3),
- ein Ausfallprofil (4) der Markise, in dem die Ausfallkante (3) des Markisentuch (1) verankert ist,
- eine in Ausfallrichtung (A) verlaufende Führungsschiene (7) für das Ausfallprofil (4),
- einen Führungssteg (5) an der Seitenkante (2) des Markisentuchs (1), der in einer hinterschnittenen Nut (6) der Führungsschiene (7) verschiebbar in Ausfallrichtung (A) geführt ist,
- eine Klemmzone (Z) am Markisentuch (1) in dessen Eckbereich (8) zwischen Seiten- und Ausfallkante (2, 3), welche Klemmzone (Z) über eine Klemmeinrichtung (K) mit dem Ausfallprofil (4) zumindest mittelbar verbunden ist,
**dadurch gekennzeichnet, dass**
- die Klemmeinrichtung (K) zwei zwischen sich eine schlitzförmige Klemmaufnahme (14) für die Klemmzone (Z) des Markisentuches (1) bildende Klemmbacken (15, 16) aufweist, wobei die Klemmzone (Z) in flächiger Anlage mit einer gesonderten Klemmplatte (11) in die Klemmaufnahme (14) eingeführt und mittels einer in die Klemmplatte (11) eingreifenden Verschraubung (V) zwischen Klemmplatte (11) und einem der Klemmbacken (15) fixiert ist.

2. Markisentuch-Fixier- und -Führungseinrichtung nach Anspruch 1, **dadurch gekennzeichnet, dass** die mindestens eine Klemmschraube (12) der Verschraubung (V) den einen Klemmbacken als Gegenlager-Backen (15) sowie die Klemmzone (Z) des Markisentuches (1) durchgreift und in der Klemmplatte (11) eingeschraubt ist.

3. Markisentuch-Fixier- und -Führungseinrichtung nach Anspruch 1 oder 2, **dadurch gekennzeichnet, dass** die Klemmplatte (11) aus Metall besteht.

4. Markisentuch-Fixier- und -Führungseinrichtung nach einem der vorgenannten Ansprüche, **dadurch gekennzeichnet, dass** die Verschraubung (V) durch zwei Klemmschrauben (12) gebildet ist.

5. Markisentuch-Fixier- und -Führungseinrichtung nach Anspruch 2 und 3, **dadurch gekennzeichnet, dass** die mindestens eine Klemmschraube als Blechschraube (12) ausgeführt ist.

6. Markisentuch-Fixier- und -Führungseinrichtung nach einem der Ansprüche 2 bis 5, **dadurch gekennzeichnet, dass** die mindestens eine Klemmschraube (12) zusätzlich in den dem Gegenlager-Backen (15) gegenüberliegenden Klemmbacken (15) eingreift.

7. Markisentuch-Fixier- und -Führungseinrichtung nach einem der vorgenannten Ansprüche, **dadurch gekennzeichnet, dass** der dem Gegenlager-Backen (15) gegenüberliegende Klemmbacken als Führungsbacken (16) für die Klemmplatte (11) ausgebildet ist.

8. Markisentuch-Fixier- und -Führungseinrichtung nach Anspruch 7, **dadurch gekennzeichnet, dass** der Führungsbacken (16) an seinen parallel zur Einschubrichtung (E) der Klemmplatte (11) verlaufenden Seiten (18.1, 18.2) Führungswangen (19.1, 19.2) für die Einschubbewegung der Klemmplatte (11) aufweist.

9. Markisentuch-Fixier- und -Führungseinrichtung nach Anspruch 7 oder 8, **dadurch gekennzeichnet, dass** an der der Klemmplatte (11) zugewandten Flanke (20) des Führungsbackens (16) in Einschubrichtung (E) rampenartig ansteigende Klemmstege (21) angeordnet sind.

10. Markisentuch-Fixier- und -Führungseinrichtung nach einem der vorgenannten Ansprüche, **dadurch gekennzeichnet, dass** die beiden Klemmbacken (15, 16) der Klemmeinrichtung (K) an eine aus Kunststoff bestehende Abdeckkappe (9) für das Ausfallprofil (4) angeformt sind.

## Claims

1. Awning-cloth fixing and guiding device, comprising
- an awning cloth (1) having a side edge (2) extending in the deployment direction (A) of the awning, and a deployment edge (3) extending transversely thereto,
- a deployment profile (4) of the awning, in which the deployment edge (3) of the awning cloth (1) is anchored,
- a guide rail (7), extending in the deployment direction (A), for the deployment profile (4),
- a guide web (5) on the side edge (2) of the awning cloth (1), which is guided displaceably in the deployment direction (A) in an undercut slot (6) in the guide rail (7),
- a clamping zone (Z) on the awning cloth (1), in the corner region (8) thereof between the side edge (2) and deployment edge (3), said clamping zone (Z) being at least indirectly connected to the deployment profile (4) via a clamping device (K),
**characterized in that**
- the clamping device (K) has two clamping jaws (15, 16) that form between one another a slot-like clamping receptacle (14) for the clamping zone (Z) of the awning cloth (1), wherein the clamping zone (Z) is introduced into the clamping receptacle (14) in a manner in surface contact with a separate clamping plate (11) and is fixed between the clamping plate (11) and one of the clamping jaws (15) by means of a screw fitting (V) engaging in the clamping plate (11).

2. Awning-cloth fixing and guiding device according to Claim 1, **characterized in that** the at least one clamping screw (12) of the screw fitting (V) engages through one clamping jaw as counter-support jaw (15) and through the clamping zone (Z) of the awning cloth (1), and is screwed into the clamping plate (11) .

3. Awning-cloth fixing and guiding device according to Claim 1 or 2, **characterized in that** the clamping plate (11) consists of metal.

4. Awning-cloth fixing and guiding device according to one of the preceding claims, **characterized in that** the screw fitting (V) is formed by two clamping screws (12).

5. Awning-cloth fixing and guiding device according to Claims 2 and 3, **characterized in that** the at least one clamping screw is embodied as a tapping screw (12) .

6. Awning-cloth fixing and guiding device according to one of Claims 2 to 5, **characterized in that** the at least one clamping screw (12) additionally engages in the clamping jaw (15) located opposite the counter-support jaw (15).

7. Awning-cloth fixing and guiding device according to one of the preceding claims, **characterized in that** the clamping jaw located opposite the counter-support jaw (15) is configured as a guide jaw (16) for the clamping plate (11).

8. Awning-cloth fixing and guiding device according to Claim 7, **characterized in that** the guide jaw (16) has on its sides (18.1, 18.2) extending parallel to the insertion direction (E) of the clamping plate (11), guide cheeks (19.1, 19.2) for the insertion movement of the clamping plate (11).

9. Awning-cloth fixing and guiding device according to Claim 7 or 8, **characterized in that** clamping webs (21) that rise in a ramp-like manner in the insertion direction (E) are arranged on that flank (20) of the guide jaw (16) that faces the clamping plate (11).

10. Awning-cloth fixing and guiding device according to one of the preceding claims, **characterized in that** the two clamping jaws (15, 16) of the clamping device (K) are integrally formed on a covering cap (9), consisting of plastic, for the deployment profile (4).

## Revendications

1. Dispositif de fixation et de guidage de toile de store, comprenant
- une toile de store (1) comportant un bord latéral (2) s'étendant dans le sens de projection (A) du store et un bord d'attaque (3) s'étendant transversalement à celui-ci,
- une barre de charge (4) du store, dans laquelle le bord d'attaque (3) de la toile de store (1) est ancré,
- un rail de guidage (7) s'étendant dans le sens de projection (A) de la barre de charge (4),
- une nervure de guidage (5) sur le bord latéral (2) de la toile de store (1), laquelle nervure de guidage est guidée dans une rainure en contre-dépouille (6) du rail de guidage (7) de manière à pouvoir se déplacer dans le sens de projection (A),
- une zone de serrage (Z) sur la toile de store (1) dans sa zone d'angle (8) entre le bord latéral et le bord d'attaque (2, 3), laquelle zone de serrage (Z) est reliée au moins indirectement à la barre de charge (4) par l'intermédiaire d'un dispositif de serrage (K), **caractérisé en ce que**
- le dispositif de serrage (K) présente deux mâchoires de serrage (15, 16) formant entre elles un logement de serrage (14) en forme de fente pour la zone de serrage (Z) de la toile de store (1), la zone de serrage (Z) étant insérée dans le logement de serrage (14) en contact plan avec une plaque de serrage séparée (11) et étant fixée entre la plaque de serrage (11) et une mâchoire de serrage (15) par un vissage (V) venant en prise dans la plaque de serrage (11).

2. Dispositif de fixation et de guidage de toile de store selon la revendication 1, **caractérisé en ce que** l'au moins une vis de serrage (12) du vissage (V) traverse l'une des mâchoires de serrage comme mâchoire de butée (15), et traverse la zone de serrage (Z) de la toile de store (1), puis est vissée sur la plaque de serrage (11).

3. Dispositif de fixation et de guidage de toile de store selon la revendication 1 ou 2, **caractérisé en ce que** la plaque de serrage (11) est en métal.

4. Dispositif de fixation et de guidage de toile de store selon l'une des revendications précédentes, **caractérisé en ce que** le vissage (V) est formé par deux vis de serrage (12).

5. Dispositif de fixation et de guidage de toile de store selon les revendications 2 et 3, **caractérisé en ce que** l'au moins une vis de serrage est réalisée comme vis autotaraudeuse (12).

6. Dispositif de fixation et de guidage de toile de store selon l'une des revendications 2 à 5, **caractérisé en ce que** l'au moins une vis de serrage (12) vient en outre en prise dans la mâchoire de serrage (15) opposée à la mâchoire de butée (15).

7. Dispositif de fixation et de guidage de toile de store selon l'une des revendications précédentes, **caractérisé en ce que** la mâchoire de serrage opposée à la mâchoire de butée (15) est réalisée comme mâchoire de guidage (16) de la plaque de serrage (11).

8. Dispositif de fixation et de guidage de toile de store selon la revendication 7, **caractérisé en ce que** la mâchoire de guidage (16) présente sur ses côtés (18.1, 18.2) s'étendant parallèlement à la direction d'insertion (E) de la plaque de serrage (11), des joues de guidage (19.1, 19.2) pour le mouvement d'insertion de la plaque de serrage (11).

9. Dispositif de fixation et de guidage de toile de store selon la revendication 7 ou 8, **caractérisé en ce que** des nervures de serrage (21) s'élevant en rampe dans la direction d'insertion (E) sont disposées sur le flanc (20) de la mâchoire de guidage (16) orienté vers la plaque de serrage (11).

10. Dispositif de fixation et de guidage de toile de store selon l'une des revendications précédentes, **caractérisé en ce que** les deux mâchoires de serrage (15, 16) du dispositif de serrage (K) sont formées sur un capot (9) en plastique de la barre de charge (4).
